# EUROPÄISCHE PATENTSCHRIFT

(11) **EP 4 082 953 B1**
(45) Veröffentlichungstag und Bekanntmachung des Hinweises auf die Patenterteilung: **10.07.2024**
(21) Anmeldenummer: 21170725.2
(22) Anmeldetag: 27.04.2021
(51) Int. Cl.: B65H 49/22, B66C 1/54, B65H 75/14

(54) **ABWICKELHILFE, ABWICKELANORDNUNG MIT EINER ABWICKELHILFE UND VERFAHREN ZUR VERWENDUNG EINER ABWICKELHILFE**
UNWINDER, UNWINDER ASSEMBLY WITH AN UNWINDER AND METHOD OF USING THE SAME
AIDE À L'ENROULEMENT, ARRANGEMENT D'ENROULEMENT DOTÉ D'UNE AIDE À L'ENROULEMENT ET PROCÉDÉ D'UTILISATION D'UNE AIDE À L'ENROULEMENT

(43) Veröffentlichungstag der Anmeldung: 02.11.2022
(73) Patentinhaber: Becker, Marcus, 76227 Karlsruhe (DE); Becker, Olga, 76227 Karlsruhe (DE); Beyer, Christian, 76307 Karlsbad (DE)
(72) Erfinder: Becker, Marcus, 76227 Karlsruhe (DE); Becker, Olga, 76227 Karlsruhe (DE); Beyer, Christian, 76307 Karlsbad (DE)
(74) Vertreter: Wacker, Jost Oliver

(56) Entgegenhaltungen:
- US-A- 4 838 595
- US-A- 5 918 831

## Beschreibung

Die Erfindung betrifft eine Abwickelhilfe und/oder Umsetz-/Transporthilfe für eine scheibenspulenförmige Aufnahmetrommel, wie eine Kabel-, Rohr-, Seil-, Ketten- oder Schlauchtrommel, nach dem Oberbegriff des Anspruchs 1 sowie eine Abwickelanordnung mit einer solchen Abwickelhilfe und ein Verfahren zur Verwendung einer solchen Abwickelhilfe. Die Abwickelhilfe ist dabei für handelsübliche Aufnahmetrommeln mit einem zylindrischen Wickelkern ausgelegt, der zumindest an einer Stirnseite eine quer zum Wickelkern stehende Seitenscheibe aufweist, in die eine Achsausnehmung eingelassen ist. Zur Herstellung einer Wirkverbindung der Abwickelhilfe mit einer solchen scheibenspulenförmigen Aufnahmetrommel weist die Abwickelhilfe ein Achselement für eine verdrehbare Lagerung der abzuwickelnden Aufnahmetrommel auf, das vertikal ausgerichtet werden kann und beispielsweise ketten-, seil- und/oder stangenförmig ausgebildet ist. Zudem weist die Abwickelhilfe für die vertikale Abstützung der abzuwickelnden Aufnahmetrommel ein mit dem Achselement verbundenes Auflagerelement auf, das horizontal ausgerichtet werden kann. Dabei ist das Auflagerelement über das Achselement herabhängend lagerbar. Durch eine solche hängende Lagerung des Auflagerelementes kann auch die abzuwickelnde Aufnahmetrommel über das Achselement frei hängend und verdrehbar gelagert werden. Dabei ist das Achselement ketten-/seilförmig ausgebildet. Durch die auf diese Weise erzielte flexible Ausbildung des Achselementes kann die Handhabung der Abwickelhilfe sowohl bei der Anbringung an der betreffenden Aufnahmetrommel als auch beim Aufhängen der Abwickelhilfe mit daran aufgenommener Aufnahmetrommel erleichtert werden. Zusätzlich hierzu kann das Achselement abschnittsweise starr ausgebildet sein, um beispielsweise das Einführen des Auflagerelementes in eine Achsausnehmung der aufzunehmenden Aufnahmetrommel zu erleichtern. Bei ausreichend stabiler Auslegung der Abwickelhilfe können auf diese Weise nahezu beliebig große beziehungsweise beliebig schwere Aufnahmetrommeln, wie beispielsweise auch Kabeltrommeln mit Erdkabeln oder Stahltrommeln mit Kabelschutzrohren auf einfache Weise aufgehängt und durch Verdrehen ab- beziehungsweise aufgewickelt sowie versetzt oder transportiert werden. Hierzu kann die Abwickelhilfe mit der daran aufgenommenen Aufnahmetrommel beispielsweise an einem Hubgerät, wie einem Kran oder einem Bagger, oder an einem Gestell, einem Gerüst oder einer Deckenbefestigung herabhängend befestigt werden. Dabei ist das Auflagerelement durch ein biegesteifes Trägerelement gebildet. Hierdurch kann die betreffende Aufnahmetrommel in stabiler Weise über die Abwickelhilfe aufgehängt werden, wobei das biegesteife Trägerelement eine obere Seitenscheibe der Aufnahmetrommel hintergreift und dadurch die Aufnahmetrommel in vertikaler Richtung abstützt.

Aus DE102013000735 ist ein Transportkarren für Kabeltrommeln bekannt. Dieser bildet eine Auflagerebene, auf die eine Aufnahmetrommel mit vertikal ausgerichtetem Wickelkern aufgesetzt werden kann. Um die Aufnahmetrommel in dieser Position abwickeln zu können, ist die Aufnahmetrommel hierbei auf einen sich vertikal von der Auflagerebene nach oben erstreckenden Pfahl aufgeschoben und liegt mit einer unteren Seitenscheibe auf Kugellagern auf, die in die Auflagerebene eingelassen sind.

Nachteilig an der bekannten Abwickelhilfe ist, dass die Herstellungskosten insbesondere aufgrund der benötigten Kugellager relativ hoch sind und diese nur bis zu einer gewissen Größe und einem gewissen Gewicht der Aufnahmetrommel verwendet werden kann. Insbesondere für größere und/oder schwerere Trommeln, wie beispielsweise Kabeltrommel für Erdkabel oder Stahltrommeln für Kabelschutzrohre, ist die bekannte Abwickelhilfe daher nicht geeignet.

US 4,838,595 beschreibt eine Abwickelhilfe für eine Aufnahmetrommel mit einem rohrförmigen Achselement, an dem ein Auflagerelement verdrehbar gehalten und mittels einer Zugvorrichtung in eine quer zum Achselement gerichtete Querstellung verlagerbar ist. Hierzu ist an einem oberen Ende des Achselementes eine Stellhülse verschiebbar gelagert, die über die Zugvorrichtung mit dem Auflagerelement verbunden ist. Bei Lastabtrag der Abwickelhilfe über die Stellhülse wird dabei das Auflagerelement in die Querstellung verlagert. Bei Lastabtrag über das Achselement wird das Auflagerelement dagegen in eine Einführstellung parallel zum Achselement verschwenkt. Zur Befestigung der Abwickelhilfe steht die Stellhülse über eine Ringschulter in einem verdrehbaren Eingriff mit dem Kopf eines Zugbolzens, an dessen vom Kopf abgewandten Ende wiederum eine Befestigungsöse vorgesehen ist.

US 5,918,831 offenbart eine Vorrichtung zum Abrollen einer gewünschten Kabellänge von einer Kabelspule. Die Vorrichtung weist hierzu ein an einer Kette hängend befestigtes Gestell auf, auf dem die betreffende Kabelspule ablegbar ist. Das Gestell ist dabei über ein Drehgelenk um eine vertikale Achse herum verdrehbar an der Kette gehalten.

Die Aufgabe der Erfindung ist es, bei einer gattungsgemäßen Abwickelhilfe die genannten Nachteile zu vermeiden und eine breitere Anwendbarkeit und kostengünstige Herstellung zu ermöglichen. Eine weitere Aufgabe der Erfindung besteht darin, insbesondere bei großen Aufnahmetrommeln den Personalaufwand, beziehungsweise die daraus resultierenden Kosten, beim Abwickeln zu reduzieren.

Diese Aufgabe wird durch eine Abwickelhilfe mit den Merkmalen des Anspruchs 1 gelöst. Dabei ist das Auflagerelement gegenüber dem herabhängenden Achselement zwischen einer Einführstellung und einer Querstellung verschwenkbar gehalten. In der Einführstellung ist das Auflagerelement dabei gegenüber der im Wesentlichen vertikalen Ausrichtung des herabhängenden Achselementes zumindest angenähert parallel ausgerichtet, wodurch es in die Achsausnehmung der oberen Seitenscheibe der Aufnahmetrommel eingeführt werden kann. In der Querstellung steht das Auflagerelement dagegen quer zum Achselement, so dass es die betreffende Seitenscheibe der Aufnahmetrommel hintergreifen kann. Durch eine derartige verschwenkbare beziehungsweise verdrehbare Verbindung zwischen dem Achselement und dem Auflagerelement kann einerseits die Handhabung vereinfacht werden. Zudem können Biegebeanspruchungen beziehungsweise Versatzmomente innerhalb der Abwickelhilfe vermieden werden, was wiederum ein größeres aufnehmbares Gewicht der daran aufzuhängenden Aufnahmetrommeln ermöglicht. Die verschwenkbare beziehungsweise verdrehbare Verbindung kann dabei beispielsweise durch ein Drehgelenk oder durch ineinandergreifende Kettenglieder beziehungsweise Ösen ermöglicht werden. Zudem ist das Auflagerelement an dem herabhängenden Achselement mittels einer Handhabe zwischen der Querstellung und der Einführstellung verschwenkbar. Die Handhabe kann dabei beispielsweise durch ein das Auflagerelement und das Achselement zusätzlich verbindendes seil-, ketten- oder drahtförmiges Element oder ein vom Auflagerelement abstehendes Stabelement gebildet sein. In jedem Fall ermöglicht die Handhabe dabei, insbesondere auch in einer in die Achsausnehmung eingeführten Stellung der Abwickelhilfe ein sicheres und bequemes Verschwenken des Auflagerelementes zwischen der Einführstellung und der Querstellung. Bei ausreichend stabiler Auslegung der Abwickelhilfe können auf diese Weise nahezu beliebig große beziehungsweise beliebig schwere Aufnahmetrommeln, wie beispielsweise auch Kabeltrommeln mit Erdkabeln oder Stahltrommeln mit Kabelschutzrohren auf einfache Weise aufgehängt und durch Verdrehen ab- beziehungsweise aufgewickelt sowie versetzt oder transportiert werden. Hierzu kann die Abwickelhilfe mit der daran aufgenommenen Aufnahmetrommel beispielsweise an einem Hubgerät, wie einem Kran oder einem Bagger, oder an einem Gestell, einem Gerüst oder einer Deckenbefestigung herabhängend befestigt werden.

Ferner ist es günstig, wenn das Achselement, insbesondere an dem vom Auflagerelement abgewandten Ende, Aufhängemittel zur hängenden Befestigung aufweist. Hierdurch lässt sich die Abwickelhilfe, in einfacher Weise an einem Hubgerät, einem Gerüst, einem Gestänge, einer Decke oder ähnlichem hängend anbringen.

Dabei weisen die Aufhängemittel vorteilhafterweise ein Hakenelement auf, um ein schnelles und einfaches Befestigen und Abnehmen der Abwickelhilfe zu ermöglichen.

Besonders günstig ist es dabei, wenn zwischen den Aufhängemitteln und dem Auflagerelement ein horizontal wirkendes Drehlager, wie beispielsweise ein Wirbellager beziehungsweise ein Kugellager vorgesehen ist. Durch ein solches horizontal wirkendes Drehlager kann die jeweilige frei hängende Aufnahmetrommel auch bei einem höheren Gewicht leicht und komfortabel verdreht und das entsprechende Wickelgut in komfortabler Weise ab- oder aufgewickelt werden.

Ferner wird die oben genannte Aufgabe durch eine Abwickelanordnung mit einer Abwickelhilfe in einer der oben genannten Ausführungsformen sowie mit einer scheibenspulenförmigen Aufnahmetrommel, wie beispielsweise in Form einer Kabel-, Rohr-, Schlauch-, Seiltrommel, o.ä., mit einem zylindrischen Wickelkern gelöst, an dessen Enden jeweils eine Seitenscheibe vorgesehen ist, in die eine hintergreifbare Achsausnehmung eingelassen ist, wobei das Auflagerelement ein durch die Achsausnehmung hindurchführbares Querschnittsprofil und eine Längserstreckung aufweist, die größer ist als ein freier Ausnehmungsdurchmesser der Achsausnehmung. Durch eine derartige Abstimmung der Längserstreckung des Auflagerelementes auf den freien Ausnehmungsdurchmesser der Achsausnehmung kann eine stabile hängende Lagerung der abzuwickelnden Aufnahmetrommel gewährleistet werden.

Dabei ist es günstig, wenn der Ausnehmungsdurchmesser kleiner ist als ein freier Innendurchmesser des zylindrischen Wickelkerns, wodurch die Achsausnehmung innerhalb des Wickelkerns innenseitig hintergriffen werden kann.

Hierbei ist es besonders bevorzugt, wenn die Längserstreckung des Auflagerelementes wenigstens doppelt so groß ist wie der Ausnehmungsdurchmesser. Hierdurch kann ein unbeabsichtigtes Herausrutschen des Auflagerelementes aus der hintergreifenden Stellung wirksam verhindert werden.

Darüber hinaus wird die oben genannte Aufgabe durch ein Verfahren zur Verwendung einer Abwickelhilfe in einer der oben beschriebenen Ausführungsformen gelöst, bei dem in einem ersten Schritt das mit dem Achselement verbundene Auflagerelement in der Einführstellung durch die Achsausnehmung hindurch in den zylindrischen Wickelkern eingeführt wird, in einem zweiten Schritt das Auflagerelement in der Querstellung innenseitig an die Spulenscheibe angelegt wird, in einem dritten Schritt das Achselement zusammen mit der über das Auflagerelement gehaltenen Aufnahmetrommel mittels der Aufhängemittel hängend befestigt wird, wie beispielsweise an einem Hubgerät, einem Gestell, einem Gerüst oder einer Decke. Hierdurch wird eine besonders flexible und einfache Möglichkeit zum Abwickeln von Aufnahmetrommeln zur Verfügung gestellt, die insbesondere auf Baustellen und in Industrieanlagen mit Hubgeräten besonders einfach umgesetzt werden kann. Dabei ermöglicht das Verfahren auch bei großen und/oder schweren Aufnahmetrommeln ein problemloses Ab- und Aufwickeln des entsprechenden Wickelgutes sowie ein problemloses Versetzen und Ein- und Ausladen der leeren und vollen Aufnahmetrommeln.

Dabei wird vorteilhafterweise im ersten Schritt das Auflagerelement über die Handhabe in die Einführstellung verbracht, wodurch das Auflagerelement auch innerhalb des Wickelkerns der betreffenden Aufnahmetrommel in besonders komfortabler Weise in die Querstellung verschwenkt werden kann, in der es die Aufnahmetrommel hintergreift.

Zudem ist es günstig, wenn vor dem zweiten Schritt das Auflagerelement selbsttätig in die Querstellung verbracht wird. Hierzu kann das Auflagerelement derart am Achselement gelagert sein, dass an ihm in der hängenden Stellung ein in die Querstellung gerichtetes Drehmoment angreift. Alternativ oder zusätzlich hierzu kann an dem Auflagerelement eine in die Querstellung wirkende Vorspannung angreifen. In jedem Fall muss das Auflagerelement lediglich beim Einführen in den Wickelkern durch die Achsausnehmung hindurch kurzzeitig mittels Kraftbeaufschlagung der Handhabe in die Einführstellung verbracht werden. Sobald das Auflagerelement in den Wickelkern eingeführt ist, wird das Auflagerelement nach Freigabe der Handhabe dann selbsttätig in die Querstellung verbracht, in der es die obere Seitenscheibe der betreffenden Aufnahmetrommel hintergreifen kann.

Vorzugsweise wird die Aufnahmetrommel nach einem Wickelvorgang zudem in einem vierten Schritt auf einer Stellfläche abgestellt und in einem fünften Schritt das Auflagerelement zunächst weiter in den Wickelkern hinein verlagert und mittels der Handhabe von der Querstellung in die Einführstellung verbracht sowie anschließend durch Zug am Achselement durch die Achsausnehmung hindurch von der Aufnahmetrommel getrennt. Hierdurch kann die Abwickelhilfe besonders einfach und in komfortabler Weise wieder von der betreffenden Aufnahmetrommel abgenommen werden.

In den Figuren ist eine beispielhafte Ausführungsform der Erfindung dargestellt. Es zeigen:
- Figur 1: eine teilweise geschnittene Ansicht einer Abwickelanordnung mit hängend gelagerter Aufnahmetrommel,
- Figur 2: eine Vorderansicht einer Abwickelhilfe der Abwickelanordnung nach Figur 1,
- Figur 3: eine Seitenansicht der Abwickelhilfe nach Figur 2,
- Figur 4: eine teilweise geschnittene Ansicht der Abwickelanordnung nach Figur 1 mit auf einer Stellfläche aufliegender Aufnahmetrommel und
- Figur 5: eine Draufsicht auf die Abwickelanordnung in Richtung V aus Figur 1.

Die Figur 1 zeigt eine Abwickelanordnung 2 mit einer Abwickelhilfe 4, über die eine insbesondere scheibenspulenförmige Aufnahmetrommel 6 hängend und verdrehbar gelagert werden kann, wie beispielsweise eine Kabel-, Rohr-, Seil- oder Schlauchtrommel mit einem entsprechenden daran aufgenommenen Wickelgut W. Die Abwickelhilfe 4 kann dabei zudem auch als bloße Umsetz- oder Transporthilfe verwendet werden.

Die Aufnahmetrommel 6 weist hierbei einen zylindrischen Wickelkern 8 auf, an dessen Enden jeweils eine Seitenscheibe 10 vorgesehen ist, in die eine Achsausnehmung 12 eingelassen ist. Dabei weist die Achsausnehmung 12 jeweils einen freien Ausnehmungsdurchmesser DA auf, der kleiner ist als ein freier Innendurchmesser DS des zylindrischen Wickelkerns 8, so dass die jeweilige Seitenscheibe 10 an dem hierdurch entstehenden umlaufenden Absatz 11 von der Abwickelhilfe 4 hintergriffen werden kann. Zur Herstellung der hintergreifenden Stellung weist die Abwickelhilfe 4, wie insbesondere aus den Figuren 2 und 3 zu entnehmen ist, ein beispielsweise kettenförmiges Achselement 14 auf, das mit einem Auflagerelement 16 verdrehbar verbunden ist. Alternativ zur kettenförmigen Ausbildung kann das Achselement 14 auch seilförmig ausgebildet sein. In jedem Fall ist das Achselement 14 derart mit dem Auflagerelement 16 verbunden, dass letzteres über das Achselement 14 herabhängend gelagert und dabei zur vertikalen Abstützung der jeweiligen Aufnahmetrommel 6, wie dargestellt, horizontal ausgerichtet werden kann.

Das Auflagerelement 16 ist hierzu durch ein biegesteifes Trägerelement gebildet, das beispielhaft ein U-Profil aufweist. Alternativ hierzu kann das Auflagerprofil auch jedes andere bekannte und geeignete Profil aufweisen, wie beispielsweise ein Doppel-T-, Kreis-oder Kastenprofil. In jedem Fall ist das Auflagerelement 16 verschwenkbar am Achselement 14 gehalten, so dass es von der in den Figuren 2 und 3 dargestellten Querstellung in eine Einführstellung verbracht werden kann, wie sie in Figur 4 dargestellt ist. Die Querstellung gemäß der Figuren 2 und 3, entspricht dabei vorzugsweise einer unbelasteten Ausgangsstellung des Auflagerelementes 16 bei herabhängender Abwickelhilfe 4.

Zum Verschwenken des Auflagerelementes 16 in die Einführstellung gemäß Figur 4 ist eine Handhabe 18 vorgesehen, durch die eine manuelle Kraftbeaufschlagung des Auflagerelementes 16 vorgenommen werden kann. Die Handhabe ist dabei beispielhaft durch ein seil- oder kettenförmiges Zugelement 20 gebildet, das das Auflagerelement 16 mit dem Achselement 14 verbindet und das bei Beaufschlagung mit einer Zugkraft F das Auflagerelement 16 in die Einführstellung verlagert, in der dieses angenähert parallel zum vertikal ausgerichteten Achselement 14 gehalten werden kann.

Wie insbesondere aus den Figuren 2 und 3 ferner zu entnehmen ist, ist das Achselement 14 an einem vom Auflagerelement 16 abgewandten Ende ferner mit Aufhängemitteln 22 verbunden, mittels denen die Abwickelhilfe 4 hängend befestigt werden kann, wie beispielsweise an einem Kran, einem sonstigen Hubgerät, einer Decke oder einem Gestell. Die Aufhängemittel 22 weisen hierzu beispielhaft ein Hakenelement 24 auf. Alternativ oder zusätzlich hierzu können auch alle sonstigen bekannten und zum Aufhängen der Abwickelhilfe 4 geeignete Mittel vorgesehen sein, wie beispielsweise durch eine an dem Ende angeordnete Öse oder ein Kettenglied.

Zudem ist zwischen den Aufhängemitteln 22 und dem Auflagerelement 16 ein Drehlager 26 vorgesehen, mittels dem das Auflagerelement 16 insbesondere gegenüber den hängend befestigten Aufhängemitteln 22 um eine Drehachse A des Achselementes 14 frei verdrehbar ist. Das Drehlager 26 ist hierzu beispielsweise durch ein in das Achselement 14 integriertes Wirbellager beziehungsweise Kugellager gebildet.

Die Verwendung der Abwickelhilfe 4 erfolgt gemäß der Figuren 1 bis 5 wie folgt:
In einem ersten Schritt wird das Auflagerelement 16 der Abwickelanordnung 2, das sich im unbelasteten Zustand in der Querstellung gemäß Figur 2 und 3 befindet, mittels Beaufschlagung der Handhabe 18 mit der Kraft F in die Einführstellung gemäß Figur 4 verschwenkt und durch die Achsausnehmung 12 hindurch in den zylindrischen Wickelkern 8 der betreffenden Aufnahmetrommel 6 hinein verlagert, die mit vertikal ausgerichtetem Wickelkern 8 über eine untere Seitenscheibe 10 in Gravitationsrichtung G an einer Stellfläche S aufliegt.

Das Auflagerelement 16 weist hierzu ein Querschnittsprofil Q auf, das derart geformt und dimensioniert ist, dass es gemäß Figur 4 problemlos durch die Achsausnehmung 12 hindurchgeführt werden kann.

Sobald das Auflagerelement 16 vollständig in den zylindrischen Wickelkern 8 hinein verlagert ist, kann nun die Kraftbeaufschlagung des Auflagerelementes 16 über die Handhabe 18 beendet werden, wodurch dieses selbsttätig zurück in seine Querstellung verschwenkt wird. In dieser kann das Auflagerelement 16 nun gemäß Figure 1 innenseitig an die bezüglich der Gravitationsrichtung G obere Spulenscheibe 10 angelegt werden. Um hierbei ein unbeabsichtigtes Herausrutschen des Auflagerelementes 16 aus der hintergreifenden Stellung verhindern zu können, weist das Auflagerelementes 16 eine Längserstreckung L auf, die mindestens doppelt so groß ist wie der Ausnehmungsdurchmesser DA der Achsausnehmung 12, wie aus den Figuren 1 und 5 zu entnehmen ist.

Die Abwickelhilfe 4 wird nun zusammen mit der Aufnahmetrommel 6 gemäß Figur 1 beispielsweise mittels eines Hebezeuges 28 eines Hubgerätes in einem dritten Schritt angehoben und beispielsweise hängend am jeweiligen Hubgerät gehalten oder an einer sonstigen Befestigung angebracht, wie beispielsweise an einem Gestell, einem Gerüst oder einer Decke.

In dieser hängend gelagerten Position der Aufnahmetrommel 6 ist diese nun um die Wickelachse A herum frei verdrehbar, so dass das daran aufgenommene Wickelgut W problemlos abgewickelt oder aufgewickelt werden kann.

Nach Beendigung des jeweiligen Wickelvorganges wird die Aufnahmetrommel 6 in einem vierten Schritt wieder auf der Stellfläche S abgestellt, wie beispielsweise mittels des Hubgerätes.

In einem fünften Schritt kann dann das Auflagerelement 16 in den Wickelkern 8 hineinverlagert werden und mittels der Handhabe 18 erneut von der Querstellung in die Einführstellung verbracht werden. In dieser kann dann das Auflagerelement 16 dann wieder durch die Achsausnehmung 12 hindurch aus dem Wickelkern 8 herausgezogen und die Abwickelhilfe 4 insgesamt von der Aufnahmetrommel 6 getrennt werden.

## Patentansprüche

1. Abwickelhilfe (4) für eine scheibenspulenförmige Aufnahmetrommel (6)
mit einem vertikal ausrichtbaren Achselement (14) für eine verdrehbare Lagerung der Aufnahmetrommel (6)
und einem mit dem Achselement (14) verbundenen, horizontal ausrichtbaren Auflagerelement (16) für die vertikale Abstützung der abzuwickelnden Aufnahmetrommel (6), das durch ein biegesteifes Trägerelement gebildet ist und über das Achselement (14) hängend lagerbar ist,
wobei das Achselement (14) ketten-/seilförmig ausgebildet ist,
**dadurch gekennzeichnet, dass** das Auflagerelement (16) gegenüber dem Achselement (14) zwischen einer Einführstellung und einer Querstellung verschwenkbar gehalten ist und dabei an dem herabhängenden Achselement (14) mittels einer Handhabe (18) zwischen der Querstellung und der Einführstellung verschwenkbar ist.

2. Abwickelhilfe nach Anspruch 1, **dadurch gekennzeichnet, dass** das Achselement (14) zur hängenden Befestigung Aufhängemittel (22) aufweist.

3. Abwickelhilfe nach Anspruch 2, **dadurch gekennzeichnet, dass** die Aufhängemittel (22) ein Hakenelement (24) aufweisen.

4. Abwickelhilfe nach Anspruch 2 oder 3, **dadurch gekennzeichnet, dass** zwischen den Aufhängemitteln (22) und dem Auflagerelement (16) ein durch ein Kugellager gebildetes Drehlager (26) vorgesehen ist.

5. Abwickelanordnung (2)
mit einer Aufnahmetrommel (6), mit einem zylindrischen Wickelkern (8), an dessen Enden jeweils eine Seitenscheibe (10) vorgesehen ist, in die eine hintergreifbare Achsausnehmung (12) eingelassen ist,
und einer Abwickelhilfe (4) nach einem der Ansprüche 1 bis 4,
**dadurch gekennzeichnet, dass** das Auflagerelement (16) ein durch die Achsausnehmung (12) hindurchführbares Querschnittsprofil (Q) und eine Längserstreckung (L) aufweist, die größer ist als ein freier Ausnehmungsdurchmesser (DA) der Achsausnehmung (12).

6. Abwickelanordnung nach Anspruch 5, **dadurch gekennzeichnet, dass** der Ausnehmungsdurchmesser (DA) kleiner ist als ein freier Innendurchmesser (DS) des zylindrischen Wickelkerns (8).

7. Abwickelanordnung nach Anspruch 6, **dadurch gekennzeichnet, dass** die Längserstreckung (L) des Auflagerelementes (16) wenigstens doppelt so groß ist wie der Ausnehmungsdurchmesser (DA).

8. Verfahren zur Verwendung einer Abwickelhilfe (4) nach einem der Ansprüche 1 bis 7, **dadurch gekennzeichnet, dass**
in einem ersten Schritt das mit dem Achselement (14) verbundene Auflagerelement (16) in der Einführstellung durch die Achsausnehmung (12) einer oberen der beiden Seitenscheiben (10) hindurch in den zylindrischen Wickelkern (8) eingeführt wird,
in einem zweiten Schritt das Auflagerelement (16) in der Querstellung innenseitig an die obere Spulenscheibe (10) angelegt wird,
in einem dritten Schritt das Achselement (14) zusammen mit der über das Auflagerelement (16) gehaltenen Aufnahmetrommel (6) mittels der Aufhängemittel (22) hängend befestigt wird.

9. Verfahren nach Anspruch 8, **dadurch gekennzeichnet, dass** im ersten Schritt das Auflagerelement (16) über die Handhabe (18) in die Einführstellung verbracht wird.

10. Verfahren nach Anspruch 8 oder 9, **dadurch gekennzeichnet, dass** vor dem zweiten Schritt das Auflagerelement (16) selbsttätig in die Querstellung verbracht wird.

11. Verfahren nach einem der Ansprüche 9 bis 10, **dadurch gekennzeichnet, dass** in einem vierten Schritt die Aufnahmetrommel (6) auf einer Stellfläche (S) abgestellt wird
und in einem fünften Schritt das Auflagerelement (16) zunächst weiter in den Wickelkern (8) hinein verlagert und mittels der Handhabe (18) von der Querstellung in die Einführstellung verbracht sowie anschließend durch Zug am Achselement (14) durch die Achsausnehmung (12) hindurch von der Aufnahmetrommel (6) getrennt wird.

## Claims

1. Unwinder (4) for a disc-shaped receiving drum (6)
having a vertically-alignable axis element (14) for a twistable mounting of the receiving drum (6)
and a horizontally-alignable support element (16) connected to the axis element (14) for the vertical support of the receiving drum (6) to be unwound, which is formed by a non-bendable carrier element and can be mounted in a suspended manner via the axis element (14),
wherein the axis element (14) is designed in the form of a chain or a rope,
**characterised in that** the support element (16) is held with respect to the axis element (14) so as to be pivotable between an insertion position and a transverse position and thereby can be pivoted on the downward hanging axis element (14) by means of a handle (18) between the transverse position and the insertion position.

2. Unwinder according to claim 1, **characterised in that** the axis element (14) has suspension means (22) for a suspended fastening.

3. Unwinder according to claim 2, **characterised in that** the suspension means (22) have a hook element (24).

4. Unwinder according to claim 2 or 3, **characterised in that** a rotational bearing (26) formed by a ball bearing is provided between the suspension means (22) and the support element (16).

5. Unwinder assembly (2)
having a receiving drum (6) having a cylindrical winding core (8) at each end of which one side disc (10) is provided into which an axis cutout (12) is let in which can be engaged,
and an unwinder (4) according to any of claims 1 to 4,
**characterised in that** the support element (16) has a cross-section profile (Q) which can be passed through the axis cutout (12) and a longitudinal extension (L) which is greater than a clear cutout diameter (DA) of the axis cutout (12).

6. Unwinder assembly according to claim 5, **characterised in that** the cutout diameter (DA) is smaller than a clear inner diameter (DS) of the cylindrical winding core (8).

7. Unwinder assembly according to claim 6, **characterised in that** the longitudinal extension (L) of the support element (16) is at least twice the size of the cutout diameter (DA).

8. Method for using an unwinder (4) according to any of claims 1 to 7, **characterised in that**
in a first step the support element (16) connected to the axis element (14) is inserted in the insertion position through the axis cutout (12) of an upper one of the two side discs (10) into the cylindrical winding core (8),
in a second step the support element (16) is rested in the transverse position against the inside of the upper coil disc (10),
in a third step the axis element (14) together with the receiving drum (6) held via the support element (16) is fastened in a suspended manner by means of the suspension means (22).

9. Method according to claim 8, **characterised in that** in the first step the support element (16) is brought into the insertion position by means of the handle (18).

10. Method according to claim 8 or 9, **characterised in that** prior to the second step the support element (16) is brought automatically into the transverse position.

11. Method according to any of claims 9 or 10, **characterised in that** in a fourth step the receiving drum (6) is set down on a floor space (S)
and in a fifth step the support element (16) is first moved further into the winding core (8) and by means of the handle (18) is brought from the transverse position into the insertion position and subsequently by means of pulling on the axis element (14) through the axis cutout (12) it is separated from the receiving drum (6).

## Revendications

1. Aide au déroulement (4) pour un tambour de réception (6) en forme de bobine
avec un élément d'axe (14) orientable verticalement pour un logement rotatif du tambour de réception (6)
et un élément d'appui (16) orientable horizontalement, relié à l'élément d'axe (14) pour l'appui vertical du tambour de réception (6) à dérouler qui est formé par un élément de support rigide à la flexion et peut être logé de manière suspendue par le biais de l'élément d'axe (14),
dans lequel l'élément d'axe (14) est réalisé en forme de chaîne/câble,
**caractérisée en ce que** l'élément d'appui (16) est maintenu de manière pivotante par rapport à l'élément d'axe (14) entre une position d'introduction et une position transversale et peut être pivoté au niveau de l'élément d'axe (14) suspendu vers le bas au moyen d'une poignée (18) entre la position transversale et la position d'introduction.

2. Aide au déroulement selon la revendication 1, **caractérisé en ce que** l'élément d'axe (14) présente des moyens de suspension (22) pour la fixation suspendue.

3. Aide au déroulement selon la revendication 2, **caractérisée en ce que** les moyens de suspension (22) présentent un élément de crochet (24).

4. Aide au déroulement selon la revendication 2 ou 3, **caractérisée en ce qu'**un palier rotatif (26) formé par un roulement à billes est prévu entre les moyens de suspension (22) et l'élément d'appui (16).

5. Ensemble de déroulement (2)
avec un tambour de réception (6), avec un noyau d'enroulement (8) cylindrique aux extrémités duquel respectivement un disque latéral (10) est prévu, dans lequel un évidement d'axe (12) pouvant être saisi par l'arrière est encastré,
et une aide au déroulement (4) selon l'une quelconque des revendications 1 à 4,
**caractérisé en ce que** l'élément d'appui (16) présente un profil de section transversale (Q) pouvant traverser l'évidement d'axe (12) et une étendue longitudinale (L) qui est supérieure à un diamètre d'évidement (DA) libre de l'évidement d'axe (12).

6. Ensemble de déroulement selon la revendication 5, **caractérisé en ce que** le diamètre d'évidement (DA) est inférieur à un diamètre intérieur (DS) libre du noyau d'enroulement (8) cylindrique.

7. Ensemble de déroulement selon la revendication 6, **caractérisé en ce que** l'étendue longitudinale (L) de l'élément d'appui (16) est au moins deux fois plus grande que le diamètre d'évidement (DA).

8. Procédé d'utilisation d'une aide au déroulement (4) selon l'une quelconque des revendications 1 à 7, **caractérisé en ce que**
dans une première étape, l'élément d'appui (16) relié à l'élément d'axe (14) est introduit dans la position d'introduction par l'évidement d'axe (12) d'un disque supérieur des deux disques latéraux (10) dans le noyau d'enroulement (8) cylindrique,
dans une deuxième étape, l'élément d'appui (16) est mis en place dans la position transversale contre le côté intérieur de la bobine (10) supérieure,
dans une troisième étape, l'élément d'axe (14) est fixé de manière suspendue conjointement avec le tambour de réception (6) maintenu par le biais de l'élément d'appui (16) à l'aide des moyens de suspension (22).

9. Procédé selon la revendication 8, **caractérisé en ce que** dans la première étape, l'élément d'appui (16) est amené dans la position d'introduction par le biais de la poignée (18).

10. Procédé selon la revendication 8 ou 9, **caractérisé en ce que** l'élément d'appui (16) est automatiquement amené dans la position transversale avant la deuxième étape.

11. Procédé selon l'une quelconque des revendications 9 à 10, **caractérisé en ce que** le tambour de réception (6) est déposé sur une surface au sol (S) dans une quatrième étape
et dans une cinquième étape, l'élément d'appui (16) est tout d'abord déplacé davantage dans le noyau d'enroulement (8) et est amené de la position transversale dans la position d'introduction au moyen de la poignée (18) et est ensuite séparé du tambour de réception (6) par une traction au niveau de l'élément d'axe (14) à travers l'évidement d'axe (12).
